# EUROPÄISCHE PATENTSCHRIFT

(11) **EP 1 522 678 B1**
(45) Veröffentlichungstag und Bekanntmachung des Hinweises auf die Patenterteilung: **27.08.2014**
(21) Anmeldenummer: 04104778.8
(22) Anmeldetag: 30.09.2004
(51) Int. Cl.: F01D 5/30, F01D 5/32

(54) **Verfahren zur Fixierung für die Beschaufelung einer Strömungsmaschine**
Fixing method for the blading of a turbomachine
Méthode de fixation d'aubes d'une turbomachine

(30) Priorität: 06.10.2003 DE 10346239
(43) Veröffentlichungstag der Anmeldung: 13.04.2005
(73) Patentinhaber: Alstom Technology Ltd, 5400 Baden (CH)
(72) Erfinder: Bachofner, René, 5417 Untersiggenthal (CH); Kappis, Wolfgang, 5442 Fislisbach (CH)

(56) Entgegenhaltungen:
- WO-A1-94/07642
- CH-A- 337 709
- DE-A1- 1 811 007
- DE-A1- 10 134 611
- DE-C- 820 598
- DE-C- 883 439

## Beschreibung

### TECHNISCHES GEBIET

Die Erfindung bezieht sich auf ein Verfahren zur Fixierung für die Beschaufelung einer Strömungsmaschine gemäss dem Anspruch 1.

### STAND DER TECHNIK

Die Fixierung der Beschaufelung der vorstehenden Art betreffen Lauf- oder Leitschaufeln innerhalb von Strömungsmaschinen, wie beispielsweise ein Verdichter oder eine Turbine einer Gasturbinenanlage oder einer anderen thermischen Turbomaschine. Laufschaufeln sind in einer Befestigungsnut entlang des Umfanges des Rotors der thermischen Turbomaschine befestigt. Sie sind in Abhängigkeit der jeweiligen Strömungsverhältnisse in geeigneter Weise zu positionieren und gegenüber auftretenden Dejustierungen bzw. gegen vollständiges Herauslösen aus der Befestigungsnut während des Betriebes der thermischen Turbomaschine zuverlässig zu sichern.

Die Gefahr des vollständigen Herauslösens einzelner Laufschaufeln aus der Umfangsnut ist gegeben, wenn sich die Laufschaufeln innerhalb des jeweiligen Montagespiels in Umfangsrichtung längs der Befestigungsnut auf dem Rotor ungleichmäßig verschieben. Durch derartige periphere Dejustierungen bei einer Vielzahl längs der Befestigungsnut eingesetzten Laufschaufeln kann sich ein zwischen zwei benachbarten Laufschaufeln beachtlicher Spalt einstellen, der groß genug ist, dass sich eine Laufschaufel durch radiale Verdrehung aus der Befestigungsnut löst. Hierdurch kann sich ein erheblicher Schaden an der gesamten Turbomaschinenanlage ergeben.

Sicherungsmaßnahmen gegen das Lösen einzelner Laufschaufeln aus der Befestigungsnut beziehen sich im allgemeinen auf die Reduzierung des Spiels zwischen zwei benachbarten Schaufelfüßen innerhalb der Befestigungsnut. Nach der Montage aller in die Befestigungsnut eingesetzten Laufschaufeln sowie der ganzen und halbierten Zwischenstücke ergibt sich zwischen zwei gegenüberstehenden Laufschaufeln ein sogenannter Montagezwischenspalt, in den ein sogenannter Rotor-Schluss eingesetzt wird. Dieser besteht aus zwei Schlusshälften und einem Keil. Der Rotor-Schluss sorgt dafür, dass das zwischen den in die Befestigungsnut eingesetzten Laufschaufeln sowie Zwischenstücken vorhandene Spiel auf ein Minimum begrenzt wird. Ausführungsformen derartiger Rotor-Schlüsse sind beispielsweise in den Druckschriften DE 820598 und DE 883439 beschrieben. Gemäß beiden Lösungen wird der Keil kraftschlüssig verspannt und anschließend stoffschlüssig in seiner Lage fixiert.

Jedoch entsteht aufgrund der unterschiedlichen thermischen Ausdehnungsverhalten zwischen den Schaufeln, dem Rotor-Schluss, sowie dem Rotor während des Betriebes ein Spiel zwischen den Schaufeln und den innerhalb der Befestigungsnut befindlichen Zwischenstücken einschließlich des Rotor-Schlusses. Aufgrund des sich dabei einstellenden Umfangsspieles kann es vorkommen, dass sich die Schlusshälften in Umfangsrichtung längs der Befestigungsnut gegeneinander verschieben. Das Zwischenstück kann sich dann aus den beispielsweise herzförmig ausgeformten Ausnehmungen lösen. Ein derartiger Fall führt wiederum zu dem eingangs bereits beschriebenen Schadensszenario.

Um einen solchen Schaden zu verhindern, beschreibt DE-A1-101 34 611 eine Fixiervorrichtung für eine Beschaufelung einer Strömungsmaschine, in welcher zwischen wenigstens zwei innerhalb der Befestigungsnut benachbart eingebrachten Turbinenschaufeln ein Montagezwischenspalt vorgesehen ist. Die zwei als Schlusshälften ausgebildeten Einsatzelemente werden in den Montagezwischenspalt eingesetzt. Diese Einsatzelemente schliessen zwischen sich einen Spalt ein, in den der fixierende Keil einsetzbar ist. Der Keil zeichnet sich dadurch aus, dass er zumindest ein Verbindungselement zur Seite einer Turbinenschaufel und zumindest eine der beiden an den Keil angrenzenden Turbinenschaufeln eine zu dem Verbindungselement korrespondierende Gegenkontur vorsieht. So gehen der Keil und die Turbinenschaufel miteinander eine Formschlußverbindung ein.

Nachteilig an den vorgenannten Ausführungsformen ist jedoch, dass dadurch zusätzliche axiale Kräfte entstehen, die auf den Rotor wirken. Diese axialen Kräfte können dazu führen, dass sich der Rotor verbiegt und so erhöhte Rotorvibrationen hervorgerufen werden.

### DARSTELLUNG DER ERFINDUNG

Es besteht daher die Aufgabe, ein Verfahren zur Fixierung für eine Beschaufelung einer Strömungsmaschine derart weiterzubilden, dass das vorstehend beschriebene Vibrationsverhalten ausgeschlossen werden kann. Die betreffenden Maßnahmen sollen konstruktiv möglichst einfach und in der Realisierung kostengünstig sein.

Die Lösung der der Erfindung zugrundeliegenden Aufgabe ist im Anspruch 1 als Verfahren zur Fixierung für eine Beschaufelung einer Strömungsmaschine angegeben. Den Erfindungsgedanken vorteilhaft weiterbildende Merkmale sind Gegenstand der abhängigen Patentansprüche.

Mit diesem Verfahren werden vorteilhaft axiale Kräfte, die den Rotor verbiegen können und so erhöhte Rotorvibrationen hervorrufen, vermieden.

### KURZE BESCHREIBUNGEN DER FIGUREN

Die Erfindung wird nachstehend anhand eines Ausführungsbeispiels unter Bezugnahme auf die Zeichnungen exemplarisch beschrieben. Es zeigen:
- **Fig. 1**: Einzelkomponentendarstellung in Draufsicht der Komponenten und
- **Fig. 2-4**: Schnitt durch einen Rotor-Schluss in verschiedenen Montagestadien.

Es werden nur die für die Erfindung wesentlichen Merkmale dargestellt.

### WEGE ZUR AUSFÜHRUNG DER ERFINDUNG

Fig. 1 zeigt eine Draufsicht auf eine Fixiervorrichtung, bestehend aus zwei innerhalb einer nicht dargestellten Befestigungsnut 1 eingefügten Turbinenschaufeln 3₁, 3₂ und einem zwischen den Turbinenschaufeln 3₁, 3₂ befindlichen Rotor-Schluss. Bei den Turbinenschaufeln 3₁, 3₂ kann es sich beispielsweise um Lauf- oder Leitschaufeln eines Verdichters, einer Gasturbine oder einer anderen thermischen Turbomaschine handeln. Der Rotorschluss besteht aus zwei Schlusshälften 4₁, 4₂ und weist einen zwischen den Schlusshälften 4₁, 4₂ angeordneten Keil 6 auf. Die vorliegende Erfindung bezieht sich auf ein Verfahren zum Montieren eines solchen Rotorschlusses. Die einzelnen Verfahrensschritte des erfindungsgemässen Montageverfahrens sind in den Fig. 2 bis 4 schematisch dargestellt. Die Fig. 2 bis 4 zeigen einen Schnitt durch die zwei Schlusshälften 4₁, 4₂, die in der Befestigungsnut 1 entlang des Umfangs des Rotor 2 der Strömungsmaschine eingesetzt sind. Im Sinne der Erfindung könnte es sich jedoch auch um den Stator der Strömungsmaschine handeln.

Der Montagevorgang besteht darin, dass zuerst alle Turbinenschaufeln 3₁, 3₂ und alle Zwischenstücke bzw. halbierte Zwischenstücke entlang des Umfangs des Rotor 2 in der Befestigungsnut 1 eingesetzt werden bis nur noch ein Montagezwischenspalt für den Rotor-Schluss übrigbleibt. Fig. 2 zeigt nun einen Schnitt durch den Rotor-Schluss. Aus der Fig. 2 ist ersichtlich, dass in den Montagezwischenspalt zuerst die Schlusshälften 4₁, 4₂ eingesetzt werden. Die Schlusshälften 4₁, 4₂ (und der Keil 6) weisen eine an die Breite des Montagezwischenspaltes angepaßte Breite auf und schliessen einen Spalt zwischen sich ein. Zum Nutgrund der Befestigungsnut 1 hin weisen die Schlusshälften 4₁, 4₂ jeweils eine Abstützung 5 auf. Danach wird in den Spalt zwischen die beiden Schlusshälften 4₁, 4₂ der Keil 6 eingesetzt. Die beiden Schlusshälften 4₁, 4₂ sind formschlüssig durch den Keil 6 innerhalb der Befestigungsnut 1 fixiert. Der Keil 6 weist keine weiteren Haltelappen oder andere axiale Befestigungen, wie sie aus dem Stand der Technik bekannt sind, auf. Zwischen den Schlusshälften 4₁, 4₂ oberhalb des Keils 6 befindet sich ein Zwischenraum 7. Auf der Oberfläche der Schlusshälften 4₁, 4₂, die zu diesem Zwischenraum 7 hin ausgerichtet ist, kann sich eine Pufferschweissung 8 befinden, so dass auch weniger gut schweissbare Materialien verwendet werden können. Zwischen der Befestigungsnut 1 und den beiden Schlusshälften 4₁, 4₂ werden Blechbeilagen 9 montiert, um ein axiales Spiel zwischen Befestigungsnut 1 und Rotor-Schluss zu erzielen.

Wie aus der Fig. 3 ersichtlich werden danach werden die beiden Schlusshälften 4₁, 4₂ und der Keil 6 in dem Zwischenraum 7 mit der Verbindungsschweissung 10 miteinander verschweisst. Durch das Verschweissen der beiden Schlusshälften 4₁, 4₂ erreicht man die Funktion eines ganzen Zwischenstücks, welches sich jedoch nicht, wie aus dem Stand der Technik bekannt, in axialer Richtung an den beiden Schlusshälften 4₁, 4₂, den Turbinenschaufeln 3₁, 3₂ oder in der Befestigungsnut 1 abstützt. Nach dem Abkühlen der Verbindungsschweissung 10 werden die Blechbeilagen 9 entfernt (vgl. Fig. 4), so dass ein Spiel d zwischen der Befestigungsnut 1 und den beiden Schlusshälften 4₁, 4₂ verbleibt und keine zusätzlichen axialen Kräfte auf den Rotor 2 wirken.

Mit dem erfindungsgemässen Verfahren werden vorteilhaft axiale Kräfte, die den Rotor 2 verbiegen können und so erhöhte Rotorvibrationen hervorrufen, vermieden.

### BEZUGSZEICHENLISTE

- 1: Befestigungsnut im Rotor 2
- 2: Rotor
- 3₁, 3₂: Turbinenschaufeln
- 4₁, 4₂: Schlusshälften
- 5: Abstützung
- 6: Keil
- 7: Zwischenraum
- 8: Pufferschweissung
- 9: Blechbeilagen
- 10: Verbindungsschweissung

- d: Spiel

## Patentansprüche

1. Verfahren zur Fixierung für eine Beschaufelung einer Strömungsmaschine, bei der längs einer Befestigungsnut (1) eine Anzahl von Schaufeln (3₁, 3₂) und Zwischenstücken eingebracht ist und zwischen wenigstens zwei innerhalb der Befestigungsnut (1) benachbart eingebrachten Schaufeln (3₁, 3₂) ein Montagezwischenspalt vorgesehen ist, umfassend folgende Verfahrenschritte:
- alle Schaufeln (3₁, 3₂) und Zwischenstücke werden in die Befestigungsnut (1) eingesetzt bis nur noch der Montagezwischenspalt für einen Rotor-Schluss übrigbleibt,
- zwei als Schlusshälften (4₁, 4₂) ausgebildete Einsatzelemente werden in den Montagezwischenspalt eingesetzt, wobei die Schlusshälften (4₁, 4₂) eine an die Breite des Montagezwischenspaltes angepaßte Breite aufweisen und einen Spalt zwischen sich einschließen,
- ein Keil (6) wird in den Spalt zwischen die Schlusshälften (4₁, 4₂) eingesetzt, so dass ein Zwischenraum (7) zwischen den Schlusshälften (4₁, 4₂) oberhalb des Keil (6) verbleibt,
- die Schlusshälften (4₁, 4₂) werden mit dem Keil (6) innerhalb des Zwischenraums (7) mit einer Verbindungsschweissung (10) verschweisst,
**dadurch gekennzeichnet, dass** vor dem Verschweissen zwischen der Befestigungsnut (1) und jeweils einer Schlusshälfte (4₁, 4₂) Blechbeilagen (9) montiert werden, um ein axiales Spiel zwischen Befestigungsnut (1) und Rotor-Schluss zu erzielen, und die Blechbeilagen (9) nach dem Verschweissen wieder entfernt werden.

2. Verfahren nach Anspruch 1, **dadurch gekennzeichnet, dass** vor dem Verfahren auf den Oberflächen der Schlusshälften (4₁, 4₂), die zum Zwischenraum (7) hin ausgerichtet ist, eine Pufferschweissung (8) angebracht wird und die Schlusshälften (4₁, 4₂) mit dem Keil (6) innerhalb des Zwischenraum (7) an der Pufferschweissung (8) verschweisst werden.

3. Verfahren nach einem der Ansprüche 1 bis 2, **dadurch gekennzeichnet, dass** als Schaufeln (3₁, 3₂) Laufschaufeln in einer Befestigungsnut (1) eines Rotors (2) oder Leitschaufeln in einer Befestigungsnut (1) eines Stators montiert werden.

4. Verfahren nach einem der Ansprüche 1 bis 3, **dadurch gekennzeichnet, dass** die Beschaufelung eines Verdichters oder einer Turbine montiert wird.

## Claims

1. Fixing method for blading of a fluid-flow machine in which a number of blades (3₁, 3₂) and intermediate pieces are inserted along a fastening slot (1) and an intermediate fitting gap is provided between at least two blades (3₁, 3₂) inserted in an adjacent position inside the fastening slot (1), comprising the following method steps:
- all the blades (3₁, 3₂) and intermediate pieces are inserted into the fastening slot (1) until only the intermediate fitting gap for a rotor end piece is left,
- two insert elements designed as end piece halves (4₁, 4₂) are inserted into the intermediate fitting gap, the end piece halves (4₁, 4₂) having a width adapted to the width of the intermediate fitting gap and enclosing a gap between them,
- a wedge (6) is inserted into the gap between the end piece halves (4₁, 4₂), so that an intermediate space (7) remains between the end piece halves (4₁, 4₂) above the wedge (6),
- the end piece halves (4₁, 4₂) together with the wedge (6) are welded inside the intermediate space (7) by a joining weld (10),
**characterized in that**, before the welding, sheet-metal shims (9) are fitted between the fastening slot (1) and a respective end piece half (4₁, 4₂) in order to achieve axial clearance between fastening slot (1) and rotor end piece, and the sheet-metal shims (9) are removed again after the welding.

2. Method according to Claim 1, **characterized in that** a buffer weld (8) is applied to the surfaces of the end piece halves (4₁, 4₂) which are oriented toward the intermediate space (7), and the end piece halves (4₁, 4₂) together with the wedge (6) are welded inside the intermediate space (7) at the buffer weld (8).

3. Method according to either of Claims 1 and 2, **characterized in that**, as blades (3₁, 3₂), moving blades are fitted in a fastening slot (1) of a rotor (2) or guide blades are fitted in a fastening slot (1) of a stator.

4. Method according to one of Claims 1 to 3, **characterized in that** the blading of a compressor or of a turbine is fitted.

## Revendications

1. Procédé de fixation d'un aubage d'une turbomachine, dans laquelle, le long d'une rainure de fixation (1), sont montées une pluralité d'aubes (3₁, 3₂) et de pièces intermédiaires, et entre au moins deux aubes (3₁, 3₂) montées l'une à côté de l'autre à l'intérieur de la rainure de fixation (1), est prévue une fente de montage intermédiaire, le procédé comprenant les étapes de procédé suivantes :
- toutes les aubes (3₁, 3₂) et les pièces intermédiaires sont insérées dans la rainure de fixation (1) jusqu'à ce qu'il ne subsiste plus que la fente de montage intermédiaire pour une fermeture de rotor,
- deux éléments d'insert réalisés sous forme de moitiés de fermeture (4₁, 4₂) sont insérés dans la fente de montage intermédiaire, les moitiés de fermeture (4₁, 4₂) présentant une largeur adaptée à la largeur de la fente de montage intermédiaire et formant entre elles une fente,
- une clavette (6) est insérée dans la fente entre les moitiés de fermeture (4₁, 4₂), de telle sorte qu'un espace intermédiaire (7) subsiste entre les moitiés de fermeture (4₁, 4₂) au-dessus de la clavette (6),
- les moitiés de fermeture (4₁, 4₂) sont soudées à la clavette (6) à l'intérieur de l'espace intermédiaire (7) avec un soudage de connexion (10),
**caractérisé en ce qu'**avant le soudage, des pièces rapportées en tôle (9) sont montées entre la rainure de fixation (1) et l'une respective des moitiés de fermeture (4₁, 4₂), afin d'obtenir un jeu axial entre la rainure de fixation (1) et la fermeture de rotor, et les pièces rapportées en tôle (9) sont à nouveau enlevées après le soudage.

2. Procédé selon la revendication 1, **caractérisé en ce qu'**avant le procédé, on applique un soudage tampon (8) sur les surfaces des moitiés de fermeture (4₁, 4₂) qui sont orientées vers l'espace intermédiaire (7), et les moitiés de fermeture (4₁, 4₂) sont soudées à la clavette (6) à l'intérieur de l'espace intermédiaire (7) au niveau du soudage tampon (8).

3. Procédé selon l'une quelconque des revendications 1 à 2, **caractérisé en ce qu'**en tant qu'aubes (3₁, 3₂) des aubes mobiles sont montées dans une rainure de fixation (1) d'un rotor (2) ou des aubes directrices sont montées dans une rainure de fixation (1) d'un stator.

4. Procédé selon l'une quelconque des revendications 1 à 3, **caractérisé en ce que** l'aubage d'un compresseur ou d'une turbine est monté.
